# FASCICULE DE BREVET EUROPEEN

(11) **EP 0 002 157 B1**
(45) Date de publication et mention de la délivrance du brevet: **29.10.1980**
(21) Numéro de dépôt: 78400182.8
(22) Date de dépôt: 15.11.1978
(51) Int. Cl.: F04D 29/16, F16J 15/34

(54) **Pompe**
Pumpe
Pump

(30) Priorité: 22.11.1977 FR 7735036
(43) Date de publication de la demande: 30.05.1979
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Villard, Jean-Claude, F-38130 Echirolles (FR); Berthereau, Gilbert, F-38320 Eybens (FR)
(74) Mandataire: Leclercq, Maurice

## Description

La présente invention concerne une pompe du genre à roue à aubes montée en bout d'un arbre menant et placée dans un carter, chaque aube formant un conduit s'étendant d'un côté dans un corps axial de roue et débouchant en regard d'un conduit d'aspiration et d'un autre côté radialement dans un voile de roue à extension radiale défilant en regard d'un conduit de refoulement tangentiel.

Les pompes actuellement connues sont généralement rendues étanches au niveau de leur conduit d'aspiration, entre roue et carter (étanchéité dite interne) et au niveau de la sortie d'arbre au travers du carter, par une configuration en labyrinthe de l'une des parties (fixe ou rotative) par rapport à l'autre, généralement associée à des joints d'étanchéité en matériau résistant à l'usure par frottement. Malgré ces dispositions on est obligé de procéder à d'assez fréquents changements de joints et cela d'autant plus fréquemment que le liquide pompé est à une température très différente de la température ambiante, qu'elle soit très chaude ou très froide. En outre, les défauts d'étanchéité, notamment de l'étanchéité interne, conduisent à des fuites qui sont "recirculées" à l'aspiration de la pompe, ce qui contrecarre l'obtention d'un bon rendement de pompage.

On a déjà proposé dans le brevet français 1.505.487 une pompe ayant un arbre moteur monté dans un carter de pompe, avec, du côté sortie d'arbre, des moyens d'étanchéité à paire de disques en regard coaxiaux et au plus à faible distance axiale l'un de l'autre, l'un fixe et solidaire du carter et l'autre mobile en rotation et monté à débattement axial sur ledit arbre, l'un des dits disques étant à rainures spirales, l'autre étant lisse. Un tel moyen d'étanchéité à jonction tournante présente un avantage certain car la couche liquide qui s'interpose entre les disques non seulement assure l'étanchéité mais également réduit aussi durablement l'usure des pièces en mouvement relatif l'une par rapport à l'autre.

Un objet de l'invention vise à réaliser des étanchéités d'une pompe particulière qui soient particulièrement efficaces en ce qu'elles évitent à coup sûr les fuites indésirables, ce qui améliore le rendement, et qui de surcroît présentent une usure par frottement quasiment nulle, ce qui confère à la pompe ainsi équipée une très longue durée de vie et, en même temps, conduit à une maintenance particulièrement réduite; une pompe selon l'invention présente une très grande sécurité d'utilisation.

La pompe selon l'invention est caractérisée en ce que, la pompe étant du genre à roue à aubes montée en bout dudit arbre, chaque aube formant un conduit s'étendant d'un côté dans un corps axial de roue et débouchant en regard d'un conduit d'aspiration et d'un autre côté radialement dans un voile de roue à extension radiale défilant en regard d'un conduit de refoulement tangentiel, le disque mobile en rotation dudit premier moyen de rotation est solidaire du voile de roue et en ce que le débattement axial est dû à montage à débattement axial limité de la roue sur l'arbre et en ce que ladite pompe est équipée, à son côté aspiration, d'un second moyen d'étanchéité à double disques coaxiaux et en regard, l'un à rainures spirales, l'autre lisse, dont l'un est monté en bout dudit corps axial de roue et l'autre en bout d'un moyen-souffle fixé au carter autour du conduit d'aspiration. Par un choix judicieux de la contrepression développée par le fluide dans les rainures, on peut obtenir, lors de la rotation de la roue, un blocage complet des fuites sans aucune usure des pièces tournant l'une par rapport à l'autre, qui sont séparées par un mince film liquide débordant des rainures spirales pour s'interposer entre les portées saillantes entre rainures du disque à rainures à spirales et la face lisse de l'autre disque en regard, alors qu'un certain frottement de pièces a lieu exclusivement aux moments du démarrage et de l'arrêt de la pompe et que des fuites le long des rainures peuvent intervenir à l'arrêt, si l'on ne met pas en oeuvre certaines mesures techniques détaillées plus loin, également conformes à l'invention. Ce procédé est particulièrement indiqué dans le domaine des pompes cryogéniques en évitant les jonctions à frottement solides subissant d'importantes contraintes thermiques. En outre, la mise en route d'une pompe cryogénique est rendue plus aisée et plus rapide grâce aux jonctions hydrodynamiques décrites. De plus, les arbres du moteur et de la pompe peuvent ne pas être alignés de façon aussi rigoureuse que dans les groupes moto-pompes classiques et l'on peut même, si on le désire, supprimer le supportage de pompe par le bloc moteur, ce qui réduit les pertes thermiqess par conduction le long de ce supportage. On comprend également qu'on simplifie considérablement la technique de réalisation des pompes en même temps qu'on allège leur poids.

Les caractéristiques et avantages de l'invention ressortiront d'ailleurs de la description qui suit, à titre d'example, en référence aux dessins annexés dans lesquels:
-la figure 1 est une vue en coupe axiale d'une pompe selon l'invention;
- la figure 2 est une vue à échelle agrandie selon la ligne II-II de la figure 1;
- la figure 3 est une vue en coupe axiale d'une variante de réalisation;
- la figure 4 est une vue schématique en coupe axiale d'une autre variante de réalisation.

En se référant aux figures 1 et 2, une pompe cryogénique comporte un arbre 1 d'un moteur 2 s'étendant au travers d'un support 3 vers un carter de pompe 4, où l'arbre 1 reçoit, en bout, une roue à aubes 5 formant une pluralité d'aubes constituées de conduits identiques 6 disposés autour de l'arbre 1 et présentant une partie d'aspiration axiale 7 dans un corps de roue 5' situé au voisinage de l'arbre 1 et une partie de refoulement radiale 8 dans un voile de roue 5" à extension radiale. Les parties d'aspiration 7 débouchent en regard d'une ouverture de carter 9 sur laquelle est fixée, par bride 10, un conduit d'aspiration 11.. Les parties de refoulement 8 débouchent dans le carter de pompe 4 en défilant en regard d'un conduit de refoulement tangentiel 12.

La roue à aubes 5 est associée à deux moyens principaux d'étanchéité, l'un de ces moyens désigné globalement par 13 se situe côté "sortie d'arbre" et vise à empêcher les fuites de liquide s'écoulant entre une paroi frontale 14 de la roue à aubes 5 et une paroi transversale 15 du carter de pompe 4 (selon la flèche f₁) d'une part, entre l'arbre 1 et un moyeu 16 de la roue à aubes 5 vers l'aspiration (selon flèche f₂) et accessoirement le long de l'arbre 1 vers l'exterieur (selon flèche fₐ), l'autre moyen d'étanchéité, désigné globalement par 18, se situe "côté aspiration" de la pompe et vise à éviter les fuites de recirculation de liquide, qui risquent de se produire entre une extrémité 19 de la roue à aubes 5 et une autre paroi 20, incorporant l'ouverture d'aspiration 9, du carter de pompe 4.

Les deux moyens d'étanchéité 13 et 18 sont tous deux constitués de deux disques annulaires radiaux en regard 22 et 23 pour le moyen d'étanchéité 13 et 24, 25 pour le moyen d'étanchéité 18. Les disques 22 et 24 sont solidarisés avec la roue à aubes 5, tandis que les disques 23 et 25 sont fixes en rotation, le disque 23 étant fixé sur la paroi de carter 15, tandis que le disque 25 est fixé de façon étanche, de préférence par sa périphérie intérieure 26, à une extrémité d'un soufflet 28, dont une autre extrémité 29 est fixée à la paroi de carter 20 à la périphérie de l'ouverture d'aspiration 9.

Chaque couple de disques 22 et 23 d'une part et 24, 25 d'autre part doit pouvoir venir en contact face contre face et s'écarter quelque peu l'un de l'autre et cela simultanément et dans le même sens pour les deux couples de disques 22 et 23, 24 et 25. A cet effet, puisque le disque 23 est non seulement immobilisé en rotation axiale, mais également en translation axiale, puisque solidarisé avec la paroi de carter 15, la roue à aubes 5 est montée avec un léger débattement axial sur l'arbre 1 grâce à des cannelures 30, interdisant cependant tout débattement en rotation, ce débattement axial étant d'ailleurs limité par une butée 31 plus ou moins vissées en bout d'arbre 1. Pour ce qui concerne le couple de disques 24, 25, puisque le disque 24 solidarisé avec la roue à aubes 5 est non seulement mobile en rotation, mais également subit des déplacements axiaux égaux et con- comittents à ceux du disque 22, c'est-à-dire dans un sens qui est contraire à celui souhaité pour le disque 24 en regard du disque 25, on assure à ce dernier disque un assez fort débattement grâce à la présence du soufflet 28. On précise que c'est seulement à l'arrêt de la pompe, lorsque la roue à aubes 5 cesse de tourner que les disques 22 et 23 d'une part, 24 et 25 d'autre part doivent se rapprocher l'un de l'autre jusqu'à venir en appui face contre face. Ce rapprochement est assuré pour le disque 22 normalement par l'effet de poussée exercée sur la roue à aubes 5 en direction du moteur 2 due, au repos, à l'effet de pression -même résiduelie - sur la partie d'aspiration axiale 7 et pour le disque 25 par l'effet de pression exercée en fin de marche par la pression de refoulement, même résiduelle, dans le carter de pompe 4. On précise dès maintenant que cet effet de pression s'exerce sur les disques 22 (en direction du disque 23) et 25 (en direction du disque 24) non seulement à la fin d'une opération de pompage, mais également et d'ailleurs de façon accentuée pendant l'opération de pompage, car d'une part s'ajoute, dans la roue à aubes 5, à l'effet de pression statique sur la partie d'aspiration axiale 7, l'effet dynamique de circulation du liquide dans les conduits 6 s'exerçant dans le même sens et que d'autre part la pression de refoulement s'exerce dans toute sa plénitude sur toute la face du disque 25 grâce à la fixation du soufflet 28 le long de sa périphérie interne (alors qu'un soufflet de plus fort diamètre aurait diminué cet effet, car il aurait fait intervenir sur une partie radialement intérieure du disque 25 la seule pression d'aspiration plusieurs fois inférieure à la pression de refoulement). Mais cet effet accentué de pression tendant à rapprocher l'un vers l'autre les disques 22 et 23 d'une part, 24 et 25 d'autre part est combattu par un autre effet qu'on va maintenant expliciter, en sorte que c'est précisément pendant la rotation de la roue à aubes 5 que le disque 22 s'écarte du disque 23 et le disque 25 du disque 24.

En effet, pour chaque couple de disques 22, 23 et 24, 25, le disque en rotation 22 (ou 24) présente une face en regard de l'autre disque, qui est tout à fait lisse, tandis que dans la face de l'autre disque 23 ou 25 respectivement qui est fixe en rotation a été pratiquée une pluralité de rainures en forme de spirales 40 (voir figure 2) de profondeur égale à quelques centièmes de millimètre, dégageant entre elles, un nombre égal de portées saillantes en spirales 41 qui, avantageusement, ont la même surface transversale que les gorges 40.

De façon connue en soi, ainsi qu'il a été expliqué plus haut, une rotation dans le sens de la flèche F du disque mobile en rotation (22 ou 24) par rapport au disque fixe en rotation (23 ou 25 respectivement) provoque un important effet de pompage sur le liquide selon les flèches a et un accroissement notable de la pression depuis la périphérie interne (où cette pression est égale à la pression d'aspiration) vers la périphérie externe (où la pression qui règne est la pression de refoulement). On sait que cet accroissement de pression dépend de différents paramètres, dont notamment la nature et en particulier la viscosité du liquide, le nombre et la forme des rainures (qui ont toutefois toujours une allure logarithmique) et la vitesse de rotation (qui est ici imposée par le moteur travaillant sensiblement à vitesse constante). On peut ainsi déterminer, par le calcul et par des essais, un accroissement de pression tel qu'il est au moins égal et en tout cas peu supérieur à l'accroissement réel de pression du à la roue à aubes 5 depuis la pression d'aspiration jusqu'à la pression de refoulement. Dans un tel cas, pendant le fonctionnement de la pompe, aucune fuite ne peut plus se produire entre le côté haute pression de refoulement et le côté basse pression d'aspiration par les deux voies possibles qui ont été équipées des moyens d'étanchéité decrits précédemment. A l'arrêt, l'effet dynamique sur le liquide entre les disques cesse, mais comme indiqué précédemment, la roue à aubes a tendance à s'arrêter dans une position qui applique le disque 22 contre le disque 23 et le disque 25 contre le disque 24 assurant ainsi une étanchéité satisfaisante bien que partielle, car les rainures spirales constituent alors autant de conduits de fuites présentant cependant une forte perte de charge du fait à la fois de leur allongement grâce à la forme en spirale et de leur très faible profondeur. On notera qu'on peut prévoir un ou plusieurs canaux 42 assurant un apport liquide suffisant au démarrage. Bien entendu, le moyen d'étanchéité d'arbre décrit sert également à recevoir la poussée axiale exercée sur la roue à aubes, supprimant ainsi toute autre disposition à cet effet.

A la figure 3, qui est une version améliorée de la figure 1, une roue 30 à aubes 31, montée sur un arbre 32 est équipée, du côté de la sortie d'arbre, d'une paire de disques 33 et 34; le disque 33 est lisse et s'étend sur une assez grande extension radiale de la roue 30 à partir de la périphérie de l'arbre 32. Au contraire, le disque à spirales a une extension radiale moindre et se situe en regard d'une partie périphérique extérieure du disque 33. Le long d'un bord radialement intérieur du disque 34 est ménagée dans une paroi 35 d'un carter de pompe, une gorge annulaire 36 coaxiale à l'arbre 32 dans laquelle débouche un conduit 37 relié à une source extérieure de gaz. Au-delà de la gorge 36, en direction de l'arbre 32, est pratiquée dans la paroi de carter 35 une succession de rainures étagées en labyrinthes 38. De la sorte, on peut interdire en tout cas toute entrée d'air vers les disques 33-34, ce qui serait préjudiciable en cas de pompage de liquide cryogénique (risque de blocage par condensation solide de vapeur d'eau, ou entraînement d'impuretés dangereuses en cas de pompage d'oxygène liquide, par exemple) en formant par insufflation de gaz "chaud" (qui parviendrait d'une phase gazeuse du liquide pompé par exemple) un bouchon contre toute entrée d'air susceptible d'être aspirée de l'atmosphère extérieure via la sortie d'arbre. On notera que pendant le fonctionnement de la pompe, la jonction à labyrinthe 38 permet d'éviter une trop grande fuite de gaz vers l'extérieur.

Selon la variante de réalisation représentée à la figure 4, une roue à aubes 49 est ici équipée, côté sortie d'arbre 43, d'un disque rotatif lisse 44 à large extension radiale, tandis qu'une paroi de carter 45 est ici équipée d'un disque à rainures 46 s'étendant radialement sur une partie radialement extérieure du disque lisse 44, tandis qu'en regard de la partie restante radialement intérieure 44' de disque lisse 44 est formée, sur la paroi de carter 45, une portée lisse 47 assurant une bonne étanchéité à l'arrêt de la pompe, ies parties 46 et 47 étant séparées par une gorge 48. On obtient ainsi une meilleure étanchéité à l'arrêt de la pompe par appui face contre face de la partie radialement intérieure 44' du disque 44 et de la portée 47. En variante, cette portée 47 peut être ménagée radialement à l'extérieur du disque à rainures spirales 46 comme indiqué en 47'.

L'invention s'applique à toutes les pompes à roues, ou turbopompes pour le véhiculage de liquides, et plus particulièrement de liquides cryogéniques.

## Revendications

1. Pompe ayant un arbre moteur (1) (32) (43) monté dans un carter de pompe (4), avec, du côté sortie d'arbre, un premier moyen d'étanchéité (13) à paire de disques (22-23 fig. 1), (33-34 fig. 3), (44--46 fig. 4), en regard, coaxiaux, et au plus à faible distance axiale l'un de l'autre, l'un (23) (34) (46) fixe et solidaire du carter (4) et l'autre (22) (33) (44) mobile en rotation et monté à débattement axial sur ledit arbre (1) (32) (43), l'un (23) (34) (46) des dits disques étant à rainures spirales, l'autre (22) (33) (44) étant lisse, caractérisée en ce que, la pompe étant du genre à roue (5) (30) (49) à aubes (6) (31) montée en bout dudit arbre (1) (32) (43), chaque aube (6) (31) formant un conduit s'étendant d'un côté dans un corps axial de roue (5') et débouchant en regard d'un conduit d'aspiration (11) et d'un autre côté radialement dans un voile de roue (5") à extension radiale défilant en regard d'un conduit de refoulement tangentiel (12), le disque mobile en rotation (22) (33) (44) dudit premier moyen d'étanchéité (13) est solidaire du voile de roue (5") et en ce que le débattement axial est dû à un montage à débattement axial limité (30-31) de la roue (5) sur l'arbre (1) (32) (43) et en ce que ladite pompe est équipée, à son côté, aspiration, d'un second moyen d'étanchéité (18) à double disques coaxiaux et en regard (24-25) l'un (25) à rainures spirales, l'autre (24) lisse, dont l'un (24) est monté en bout dudit corps axial (5') de roue (5) et l'autre (25) en bout d'un moyeu- soufflet (28) fixé en (10) au carter (4) autour du conduit d'aspiration (11).

2. Pompe selon la revendication 1, caractérisée en ce que le disque (25) du second moyen d'étanchéité (18) est fixé au moyeu- soufflet (28) par sa périphérie radialement intérieure (26).

3. Pompe selon l'une quelconque des revendications 1 et 2, caractérisée en ce que le disque à rainures spirales (46) du premier moyen d'étanchéité (13) présente en outre une partie radiale lisse (47) adaptée à venir en contact avec une partie en regard (44') du disque lisse (44).

4. Pompe selon la revendication 3, caractérisée en ce que la partie lisse (47) du disque à rainures spirales (46) est située plus prés de l'arbre (43) que la partie à spirales du disque à spirales (46).

5. Pompe selon la revendication 3, caractérisée en ce que la partie lisse (47) du disque à rainures spirales (46) est située à une distance radiale de l'arbre (43) plus éloignée que la partie à spirales du disque à spirales (46).

6. Pompe selon l'une quelconque des revendications 3 à 5, caractérisée en ce que le disque lisse (44) est solidaire en rotation de la roue (42), tandis qu'un disque à rainures spirales (46) est solidaire en rotation du carter (45).

7. Pompe selon la revendication 1, caractérisée en ce que l'un (34) des disques d'une paire de disques (33-34) présente une gorge annulaire (36) radialement intérieure à la partie à rainures spirales du disque à rainures spirales (34), ladite gorge (36) étant raccordée par canalisation (37) à une source de gaz, tandis qu'une partie radialement intérieure à ladite gorge forme un labyrinthe d'étanchéité (38).

8. Pompe selon la revendication 1, caractérisée par un canal (42) dans le voile (5") du corps de roue (5) débouchant dans une zone radialement intérieure au dispositif d'étanchéité de sortie d'arbre (18).

## Claims

1. Pump comprising a motor shaft (1) (32) (43) mounted in a pump housing (4), having at the output side of the shaft a first sealing means (13) with a pair of disks (22-23 fig. 1), (33-34 fig. 3), (44-46 fig. 4), opposite and coaxial to each other and being spaced apart at most by small axial distance one to another, the one (23) (34) (46) being fixed and form-closed to the housing (4) and the other (22) (33) (44) movable in rotation and mounted for axial oscillation on that shaft (1) (32) (43), whereby the one (23) (34) (46) of said disks having helical grooves, the other (22) (33) (44) thereof being smooth, characterized by that the pump being of the type having a wheel (5) (30) (49) with blades (6) (31) mounted at the end of said shaft (1) (32) (43), each blade (6) (31) forming a conduit extending on the one side in an axial body of the wheel (5') and merging oppositely to the suction conduit (11) and on the other side extending radially into an envelope of the wheel (5"), a radial extension passing opposite a tangential supply conduit (12), the movable disk in rotation (22) (33) (44) of said first sealing means (13) is form-closed to the wheel envelope (5"), and that the axial oscillation is due to a mounting for limited axial oscillation (30-31) of the wheel (5) on the shaft (1) (32) (43), and that the pump is equipped at the suction side thereof with a second sealing means (18) with double disks located coaxially and in opposite (24-25) the one (25) with helical grooves to the other one (24) being smooth, the one (24) thereof is mounted at the end of said axial body (5') of the wheel (5) and the other (25) is fixed by (10) at the end of a hub-bellows (28) to the housing (4) about the suction conduit (11).

2. Pump according to claim 1, characterized by that the disk (25) of the second sealing means (18) is fixed to the hub-bellows (28) through the radially inner periphery (26).

3. Pump according to claim 1 or 2, characterized by that the disk (46) with the helical grooves of the first sealing means (13) comprises furthermore a smooth radial portion (47) adapted to contact a portion opposite (44') to the smooth disk (44).

4. Pump according to claim 3, characterized by that the smooth portion (47) of the disk with the helical grooves (46) is located closer to the shaft (43) than the portion with the helical grooves of the disk (46) with the helical grooves.

5. Pump according to claim 3, characterized by that the smooth portion (47) of the disk (46) with the helical grooves is located at a larger radial distance to the shaft (43) than the portion with helical grooves of the disk with helical grooves (46).

6. Pump according to one of the claims 3 to 5, characterized by that the smooth disk (44) is form-closed in rotation of the wheel (42), while a disk with helical grooves (46) is form-closed in rotation to the housing (45).

7. Pump according to claim 1, characterized by that the one (34) of the disks of a pair of disks (33-34) comprises an annular gorge (36) radially within the portion with helical grooves of the disk (34) having helical grooves, the gorge (36) being connected to a gas source through conduits (37), while the portion radially within said gorge forms a sealing labyrinth (38).

8. Pump according to claim 1, characterized by that a channel (42) in the envelope (5") of the body of the wheel (5) merges in a zone radially below the sealing device of the output shaft (18).

## Patentansprüche

1. Pumpe mit in einem Pumpengehäuse (4) angeordneter Motorwelle (1) (32) (43), an deren Abgangsseite eine erste Dichteinrichtung (13) mit zwei Scheiben (22-23 Fig. 1), (33-34 Fig. 3), (44-46 Fig. 4) vorgesehen ist, die koaxial und mit höchstens geringem, axialem Abstand einander gegenüber angeordnet sind, wo bei die eine Scheibe (23) (34) (46) am Gehäuse (4) formschlüssig befestigt ist und die andere Scheibe (22) (33) (44) zum Drehen und axialen Schwingen auf der Welle (1) (32) (43) beweglich angeordnet ist, die eine Scheibe (23) (34) (46) mit Spiralrillen versehen ist und die andere Scheibe (22) (33) (44) glatt ist, dadurch gekennzeichnet, daß das Rad (5) (30) (49) mit Schaufeln (6) (31) der Pumpe am Ende der Welle (1) (32) (43) angeordnet ist, jede Schaufel (6) (31) eine Leitung bildet, die sich einerseits in einem Axialteil des Rades (5') erstreckt und gegenüber von einer Saugleitung (11) mündet und sich andererseits radial in einer Radumhüllung (5") erstreckt, eine radiale Ausdehnung gegenüber einer tangentialen Beschickungsleitung (12) vorbeiläuft, die drehbewegliche Scheibe (22) (33) (44) der ersten Dichteinrichtung (13) an der Radumhüllung (5") formschlüssig angeordnet ist, daß infolge einer axial begrenzten Schwingungsmontage (30-31) des Rades (5) auf der Welle (1) (32) (43) die Axialschwingung vorgesehen ist und daß die Pumpe an ihrer Saugseite mit einer zweiten Dichteinrichtung (18) mit Doppelscheiben (24-25) ausgestattet ist, die gegenüberliegend angeordnet sind, von denen die eine Scheibe (25) Spiralrillen aufweist und die andere Scheibe (24) glatt ist und am Ende des axialen Teiles (5') des Rades (5) angeordnet ist, während die andere Scheibe (25) am Ende eines Nabenbalges (28) angeordnet ist, der am Gehäuse (4) um die Saugleitung (11) herum (bei 10) befestigt ist.

2. Pumpe nach Anspruch 1, dadurch gekennzeichnet, daß die Scheibe (25) der zweiten Dichteinrichtung (18) mit ihrem radialen Innenumfang (26) an dem Nabenbalg (28) befestigt ist.

3. Pump nach Anspruch 1 oder 2, dadurch gekennzeichnet, daß die Scheibe mit den Spiralrillen (46) der ersten Dichteinrichtung (13) außerdem einen radialen glatten Teil (47) aufweist, der geeignet derart ausgestaltet ist, daß er mit einem Teil (44') der glatten Scheibe (44) gegenüber in Berührung kommt.

4. Pumpe nach Anspruch 3, dadurch gekennzeichnet, daß der glatte Teil (47) der Scheibe mit den Spiralrillen (46) dichter an der Welle (43) angeordnet ist als der Teil mit den Spiralen der Spiralscheibe (46).

5. Pumpe nach Anspruch 3, dadurch gekennzeichnet, daß der glatte Teil (47) der Scheibe mit den Spiralrillen (46) mit einem größeren Radialabstand von der Welle (43) angeordnet ist als der Teil mit den Spiralen der Scheibe (46) mitSpiralen.

6. Pumpe nach einem der Ansprüche 3 bis 5, dadurch gekennzeichnet, daß die glatte Scheibe (44) mit dem sich drehenden Rad (42) formschlüssig verbunden ist, während die Scheibe (46) mit den Spiralrillen bei Drehung formschlüssig mit dem Gehäuse (45) verbunden ist.

7. Pumpe nach Anspruch 1, dadurch gekennzeichnet, daß die eine (34) der zwei Scheiben (33-34) radial innerhalb des Teiles mit den Spiralrillen, und zwar der Spiralrillenscheibe (34), eine ringförmige Auskehlung (36) aufweist, die über eine Leitung (37) mit einer Gasquelle verbunden ist, während ein radial innerhalb dieser Auskehlung (36) befindlicher Teil eine Labyrinthdichtung (38) bildet.

8. Pumpe nach Anspruch 1, dadurch gekennzeichnet, daß in der Umhüllung (5") des Radteiles (5) ein Kanal (42) angeordnet ist, der in einer Zone radial innerhalb der Dichtvorrichtung (18) des Wellenausgangs mündet.
